# EUROPÄISCHE PATENTSCHRIFT

(11) **EP 3 730 683 B1**
(45) Veröffentlichungstag und Bekanntmachung des Hinweises auf die Patenterteilung: **23.07.2025**
(21) Anmeldenummer: 20169277.9
(22) Anmeldetag: 14.04.2020
(51) Int. Cl.: D01H 5/66

(54) **SAUGKANALENDTEIL, HERSTELLVERFAHREN UND STRECKWERK UMFASSEND EIN SOLCHES SAUGKANALENDTEIL**
SUCTION CHANNEL END PART, MANUFACTURING METHOD AND DRAWING FRAME COMPRISING SUCH A SUCTION CHANNEL END PART
PARTIE D'EXTRÉMITÉ DE CANAL D'ASPIRATION, PROCÉDÉ DE FABRICATION ET BANC D'ÉTIRAGE COMPRENANT UNE TELLE PARTIE D'EXTRÉMITÉ DE CANAL D'ASPIRATION

(30) Priorität: 25.04.2019 DE 102019110731
(43) Veröffentlichungstag der Anmeldung: 28.10.2020
(73) Patentinhaber: Saurer Intelligent Technology AG, 9320 Arbon (CH)
(72) Erfinder: Prediger, Eduard, 41061 Mönchengladbach (DE); Dreßen, Jochen, 41366 Schwalmtal (DE)
(74) Vertreter: Morgenthum-Neurode, Mirko

(56) Entgegenhaltungen:
- CH-A- 269 764
- CH-A1- 705 843
- CN-U- 207 109 187
- US-A- 2 890 563

## Beschreibung

Die Erfindung betrifft ein Saugkanalendteil zum Abführen von Faserflug im Bereich eines Streckwerkes mittels Unterdruckbeaufschlagung.

Ein solches Saugkanalendteil ist beispielsweise aus den Druckschriften EP 1 601 825 A1 und EP 3 026 152 A1 bekannt. Das aus der Druckschrift EP 1 601 825 A1 bekannte Saugkanalendteil weist jeweils einem Walzenpaar sowie einer Spinndüse zugeordnete Saugmündungen auf, wodurch ein mit nur einer Unterdruckquelle zu koppelndes Saugkanalendteil bereitstellbar ist, mittels welchem zugleich eine Reinigung der Walzen bzw. des gesamten Streckwerkes als auch eine Abfuhr der Spinnluft aus der Spinndüse erreichbar ist.

Mit der Druckschrift EP 3 026 152 A1 wird ein Saugkanalendteil vorgeschlagen, mittels welchem effizient Faserreste im Bereich des Streckwerkes unabhängig von der Faserart des von dem Streckwerk zu verziehenden Faserbandes abführbar sind. Das Saugkanalendteil weist eine einzige größer ausgestaltete Saugmündung auf, welche in Anordnungsrichtung der Walzenpaare und in Abhängigkeit des durch die Faserart bedingten zu verändernden Abstandes zweier benachbarter Walzenpaare definiert verstellbar ist, um dem Abstand der benachbarten Walzenpaare und damit der Faserart geeignet Rechnung tragen zu können.

Das Dokument CH 269 764 A offenbart ein Saugkanalendteil gemäß den oberbegrifflichen Merkmalen des Anspruchs 1.

Ein Saugkanalendteil ist zudem aus dem Dokument CN 207 109 187 U bekannt. Das Saugkanalendteil ist zum Reinigen von Oberwalzen durch Abführen von Faserflug aus dem Nahbereich der Oberwalzen ausgestaltet, wobei das Saugkanalendteil mit Unterdruck beaufschlagbar ist. Das Saugkanalendteil umfasst ein erstes Bauteil mit einem Einlass und einem mit dem Einlass kommunizierenden Auslass, an welchem eine Unterdruckleitung angeschlossen ist. Das Saugkanalendteil umfasst mehrere Trichter, welche jeweils mit dem ersten Bauteil kommunizierend zum Abführen des Faserflugs verbunden sind. Die Trichter sind zugeordneten Oberwalzen zentrisch gegenüberliegend angeordnet.

Das Dokument US 2 890 563 A offenbart einen Saugkanal, welcher sich entlang mehrerer Streckwerke erstreckt, die entlang einer Maschinenseite einer Ringspinnmaschine angeordnet sind. Der Saugkanal weist im Bereich eines Streckwerkes eine Saugmündung zum Einfangen eines Fadenendes im Falle eines Fadenbruchs auf, wobei die Saugmündung am Ausgang eines Streckwerkes bzw. in Fadenverlaufsrichtung dem Streckwerk unmittelbar nachgeordnet angeordnet ist. An den Saugkanal ist ein Trichter mit dem Saugkanal kommunizierend auswechselbar verbindbar.

Mit dem Dokument CH 705 843 A wird ein Kunststoffspritzverfahren zum Herstellen von Komponenten bzw. Kanälen im Bereich von Streckwerken beschrieben.

Mit der vorliegenden Erfindung soll ermöglicht werden, Faserflug im Bereich eines Streckwerkes mittels Unterdruckbeaufschlagung kostengünstig und auf unterschiedliche Faserarten anpassbar abzuführen.

Dazu wird mit der vorliegenden Erfindung nach einem ersten Aspekt ein Saugkanalendteil zum Abführen von Faserflug im Bereich eines Streckwerkes mittels Unterdruckbeaufschlagung gemäß Anspruch 1 vorgeschlagen. Das Saugkanalendteil umfasst ein unterdruckbeaufschlagbares erstes Bauteil mit einem Einlass und einem mit dem Einlass kommunizierenden Auslass. Der Einlass ist vorgesehen, den im Bereich des Streckwerkes während des Betriebes vorherrschenden Faserflug mittels der durch Unterdruckbeaufschlagung erzeugten Saugströmung in das Saugkanalendteil einzuleiten bzw. einzulassen. Über den Auslass wird der Faserflug bei anliegendem Unterdruck abgeführt bzw. ausgelassen.

Das erfindungsgemäße Saugkanalendteil ist definiert mehrteilig ausgestaltet. Das Saugkanalendteil weist im Einzelnen neben dem ersten Bauteil noch ein zweites Bauteil auf, welches als Deckelelement ausgebildet und ebenfalls mit Unterdruck beaufschlagbar ausgebildet ist. Das zweite Bauteil ist auswechselbar mit dem ersten Bauteil verbindbar. Auswechselbar im Sinne der vorliegenden Erfindung korrespondiert zu einem zerstörungsfreien bzw. schädigungsfreien Trennen und Zusammensetzen des ersten und zweiten Bauteils. Das erste und zweite Bauteil können dabei mittels unterschiedlicher Befestigungsmöglichkeiten voneinander wiederholt trennbar und zusammensetzbar sein. Beispielsweise können formschlüssige, reibschlüssige oder kraftschlüssige Verbindungsmittel ausgewählt werden. Besonders bevorzugt sind formschlüssige Verbindungsmittel wie Rastverbindungsmittel, da sich diese auf einfache Weise durch Einwirken eines vorbestimmbaren Kraftbetrags lösen und schließen lassen. Ferner haben sich solche Rastverbindungsmittel im Besonderen für kunststoffhaltige Materialien bewährt, aus welchem das erste und/oder zweite Bauteil hergestellt sein können.

Das zweite Bauteil umfasst eine Öffnung, welche im zusammengesetzten Zustand des Saugkanalendteils eine mit dem Einlass kommunizierende Saugmündung ausbildet, über welche der Faserflug bei Anliegen eines Unterdrucks in das Saugkanalendteil abführbar sind.

Die Trennung der Saugmündung von dem Einlass mittels Vorsehen unterschiedlicher Bauteile hat sich dahingehend als vorteilhaft erwiesen, dass unterschiedlichen Faserarten lediglich durch einen Austausch des als Deckelelementes ausgebildeten zweiten Bauteils Rechnung getragen werden kann. So kann von einem aufwendigen Austausch eines kompletten Saugkanalendteils oder einer Verstellung desselbigen durch Vorsehen eines entsprechend konstruktiv aufwendigen Verstellmechanismus Abstand genommen werden.

Des Weiteren ermöglicht die erfindungsgemäße Ausgestaltung eine Anpassung der Absaugung an unterschiedliche Positionen des Streckwerkes mittels Variation der Saugmündungsanzahl und/oder -dimensionen. So kann das zweite Bauteil in bevorzugter Weise mehr als eine Öffnung aufweisen, wobei die Öffnungen im zusammengesetzten Zustand des Saugkanalendteils jeweils mit dem Einlass oder mit einem zugeordneten Einlass aus einer Mehrzahl an mit dem ersten Bauteil ausgebildeten Einlässe kommunizierende Saugmündungen ausbilden. Die Öffnungen können dementsprechend in der Dimensionierung der jeweiligen Position der Absaugung angepasst ausgebildet sein und sich somit untereinander durchaus unterscheiden. Auch kann das erste Bauteil mehr als einen Einlass oder einen ausreichend groß dimensionierten Einlass zur Kommunikation mit den jeweiligen Öffnungen aufweisen.

Die Variation in der Ausgestaltung des Saugkanalendteils ist im Zuge der erfindungsgemäßen Lösung zahlreich. So kann in alternativer Weise das Saugkanalendteil vorzugsweise mehr als ein zweites Bauteil mit jeweils wenigstens einer Öffnung aufweisen, wobei die jeweilige Öffnung im zusammengesetzten Zustand des Saugkanalendteils eine mit dem Einlass oder mit einem zugeordneten Einlass aus einer Mehrzahl an mit dem ersten Bauteil ausgebildeten Einlässe kommunizierende Saugmündung ausbildet. So kann im Bedarfsfall nur das zweite Bauteil ausgewechselt werden, dessen Öffnung an einer Position angeordnet ist, an welcher bei Änderung der zu verarbeitenden Faserart ein anderer Öffnungsquerschnitt zum geeigneten Abführen des Faserflugs benötigt wird.

Das Saugkanalendteil kann folglich bedarfsgerecht und positionsgenau den Anforderungen im Bereich des Streckwerkes entsprechend ausgestaltet und angeordnet werden. Beispielweise kann das Saugkanalendteil eine zur Saugluftbeaufschlagung von wenigstens zwei Walzenpaaren des Streckwerkes geeignete Dimensionierung aufweisen, wobei jeweils wenigstens einer Walze eines Walzenpaares wenigstens eine Saugmündung zugeordnet ist. Vorzugsweise ist die Saugmündung einer Unterwalze des Walzenpaares zugeordnet. Alternativ oder zusätzlich dazu kann die Saugmündung einer Oberwalze des Walzenpaares durch geeignete Positionierung des Saugkanalendteils im Bereich des Streckwerkes zugeordnet sein.

Nach einer weiteren bevorzugten Ausführungsform ist das Saugkanalendteil im Bereich des Streckwerkes stationär auswechselbar befestigbar. Dazu kann das Saugkanalendteil ein Befestigungsmittel aufweisen. Als Befestigungsmittel im Sinne der vorliegenden Erfindung wird ein Mittel verstanden, welches zur Befestigung des Saugkanalendteils im Bereich des Streckwerkes beiträgt. So kann das Saugkanalendteil vorzugsweise ein Rastverbindungsmittel wie einen Rasthaken oder eine Rasthakenaufnahme umfassen, welches mit einem zugeordneten weiteren Rastverbindungsmittel, das im Bereich des Streckwerkes vorgesehen ist, zur Befestigung des Saugkanalendteils zusammenwirkt. Alternativ oder zusätzlich dazu kann das Saugkanalendteil in bevorzugter Weise als Befestigungsmittel einen solche äußere Form aufweisen, welche von einer flexiblen Klammer wenigstens teilweise zum Klemmen und stationären Halten des Saugkanalendteils umgreifbar ist.

Gemäß einer weiteren bevorzugten Ausführungsform umfasst das Saugkanalendteil einen Trichter, der in Richtung der Öffnung zusammenlaufend ausgebildet ist. Ein solcher Trichter ermöglicht in vorteilhafter Weise eine verbesserte Beaufschlagung von definierten Streckwerkbereichen mit Saugluft zum Abführen des Faserflugs. Der Trichter kann weiter bevorzugt als Einsatz ausgebildet sein, der auswechselbar in oder an der Öffnung befestigbar ist. So kann in weiterhin verbesserter Weise die Abfuhr von Faserflug für unterschiedliche Faserarten an definierten Positionen im Bereich des Streckwerkes sichergestellt werden. Sollte ein Trichter beispielsweise einen Defekt aufweisen, so braucht lediglich der entsprechende Trichter ausgewechselt werden.

Die Befestigung des Trichters an oder in der zugeordneten Öffnung kann ebenfalls auf unterschiedlichste Art und Weise erfolgen. So kann gleichfalls eine Rastverbindung vorgesehen sein. Alternativ dazu kann der Trichter insbesondere mittels eines Presssitzes in der Öffnung platziert werden.

Nach einem weiteren Aspekt der vorliegenden Erfindung kann ein solches Saugkanalendteil durch ein Verfahren hergestellt sein, bei welchem ein 3D-Druckverfahren, ein Lasersinterverfahren oder ein Kunststoffspritzverfahren zur Herstellung wenigstens einer der Komponenten des Saugkanalendteils wie insbesondere das erste oder zweite Bauteil oder der Trichter angewandt worden ist. Die Herstellung des Saugkanalendteils kann dadurch kostengünstig und mit geringen Toleranzen erfolgen.

Gemäß einem weiteren Aspekt der vorliegenden Erfindung wird ein Streckwerk vorgeschlagen, welches wenigstens zwei Walzenpaare zum definierten Verziehen eines zugeführten Faserbandes umfasst, wobei im Bereich des Streckwerkes ein wie vorstehend beschriebenes Saugkanalendteil gemäß Anspruch 1 angeordnet ist. Der im Bereich des Streckwerkes während des Betriebes vorherrschende Faserflug kann so der Faserart angepasst effizient abgeführt werden, wodurch Störungen durch Festsetzen von Faserflug an den Walzenpaaren reduzierbar sind.

Vorzugsweise ist das Saugkanalendteil in einer Seitenansicht des Streckwerkes wenigstens mit einer Öffnung zentriert zu einer Walze eines zugeordneten Walzenpaares angeordnet. Unter einer solch zentrierten Anordnung ist eine Positionierung derart zu verstehen, dass in der Seitenansicht der Drehpunkt der Walze mit den sich einander gegenüberliegenden Randpunkten der Öffnung ein gleichschenkliges Dreieck aufspannt, wobei die Symmetrieachse des Dreiecks durch den Mittelpunkt der Öffnung verläuft. Die zentrierte Anordnung der Saugmündung ermöglicht ein effizientes Abführen von Faserflug im Bereich der zugeordneten Walze. Vorzugsweise weist das Saugkanalendteil mehrere Öffnungen auf, die jeweils einer Walze eines Walzenpaares zugeordnet sind, wobei jede Öffnung zentriert zu der jeweiligen Walze angeordnet ist. Dies ermöglicht eine über sämtliche Walzenpaare des Streckwerkes hinweg effiziente Abführung des Faserflugs.

Weitere Merkmale und Vorteile der Erfindung ergeben sich aus der nachfolgenden Beschreibung bevorzugter Ausführungsbeispiele der Erfindung, anhand der Figuren und Zeichnungen, die erfindungswesentliche Einzelheiten zeigen, und aus den Patentansprüchen. Die einzelnen Merkmale können je einzeln für sich oder zu mehreren in beliebiger Kombination bei einer bevorzugten Ausführungsform der Erfindung verwirklicht sein.

Bevorzugte Ausführungsbeispiele der Erfindung werden nachfolgend anhand der beigefügten Zeichnungen näher erläutert.

Es zeigen:
- Fig.1: eine perspektivische Seitenansicht in schematischer Darstellung eines Saugkanalendteils nach einem Ausführungsbeispiel,
- Fig.2: eine perspektivische Seitenansicht in schematischer Darstellung eines ersten Bauteils des in Fig. 1 gezeigten Saugkanalendteils,
- Fig.3: eine perspektivische Seitenansicht in schematischer Darstellung eines Deckelelements des in Fig. 1 gezeigten Saugkanalendteils,
- Fig. 4: eine perspektivische Seitenansicht in schematischer Darstellung eines Einsatzes des in Fig. 1 gezeigten Saugkanalendteils,
- Fig. 5: eine schematische Seitenansicht einer Anordnung des in Fig. 1 gezeigten Saugkanalendteils im Bereich eines Streckwerkes nach einem Ausführungsbeispiel.

Figur 1 zeigt in schematischer Darstellung eine perspektivische Ansicht eines aus mehreren Komponenten zusammengesetzten Saugkanalendteils 1 nach einem Ausführungsbeispiel. Das Saugkanalendteil 1 umfasst ein als Basisteil ausgebildetes erstes Bauteil 2 und ein mit dem ersten Bauteil 2 auswechselbar verbundenes, als Deckelelement ausgebildetes zweites Bauteil 3.

Figur 2 zeigt in schematischer Darstellung eine perspektivische Ansicht des ersten Bauteils 2. Das erste Bauteil 2 ist rohrartig mit einer entlang der axialen Rohrachse längeren Erstreckung als entlang seiner radialen Erstreckung. Das erste Bauteil 2 weist nach diesem Ausführungsbeispiel eine solche Längserstreckung auf, dass zugeordnete Walzen, entweder Unterwalzen oder Oberwalzen, sämtlicher Walzenpaare eines Streckwerks, welche zum Verziehen eines Faserbandes vorgesehen sind, mit Saugluft beaufschlagbar sind.

Das erste Bauteil 2 umfasst einen Einlass 21 und einen damit kommunizierenden Auslass 22. Der Einlass 21 ist als ein sich parallel zu der axialen Rohrachse erstreckendes Langloch ausgestaltet. Der Einlass 21 ist auf seinen Längsseiten von federartigen Führungselementen 23 eingefasst, welche mit komplementär ausgebildeten Nutführungselementen des zweiten Bauteils 3 zum Zusammensetzen des ersten 2 und zweiten Bauteils 3 miteinander in Eingriff verbringbar sind. Die federartigen Führungselemente 23 weisen nahe des Auslasses 22 eine Unterbrechung 24 auf, unterhalb welcher eine erste Rastklinke 25 zum Verrasten mit einem das Saugkanalendteil 1 im Bereich eines Streckwerks haltenden ersten Befestigungsmittels 4 angeordnet ist. Dadurch kann zuverlässig eine radiale Fixierung erreicht werden. Zur axialen Fixierung des Saugkanalendteils 1 im Bereich des Streckwerks ist ferner eine Rastnase 27 an dem dem Auslass 22 gegenüberliegenden Ende des Saugkanalendteils 1 vorgesehen, welche sich in Längserstreckungsrichtung des Saugkanalendteils 1 zum Verrasten mit einem komplementär ausgestalteten zweiten Befestigungsmittel 5 fortsetzt (vgl. Figur 5).

Das dem Auslass 22 nahe Ende der federartigen Führungselemente 23 weist eine Rastaufnahme 26 zum Verrasten mit einer mit dem zweiten Bauteil 3 ausgebildeten zweiten Rastklinke 32 auf, über welche das erste 2 und zweite Bauteil 3 im zusammengesetzten Zustand stationär zueinander gehalten sind.

Die in Figur 2 gezeigte Ausgestaltung des ersten Bauteils 2 ist eine bevorzugte Variante, von welcher ein Fachmann den Anforderungen entsprechend innerhalb seines fachmännischen Könnens durchaus abweichen kann, ohne die mit der Erfindung zugrundeliegende Idee zu verlassen. Die gezeigten Ausgestaltungen und Anordnungen der Unterbrechungen 24, der ersten Rastklinken 25, und/oder der Rastnase 27 können den Anforderungen entsprechend an anderer Stelle und/oder in anderer Ausgestaltung an dem ersten Bauteil 2 positioniert sein. So könnte durchaus auf die Unterbrechungen 25 verzichtet werden oder diese an einer anderen Position entlang der federartigen Führungselemente 23 vorgesehen sein. In Verbindung mit dem ersten Befestigungsmittel 4 hat sich die Unterbrechung zur einfachen Montage und Demontage des Saugkanalendteils 1 an bzw. von dem ersten Befestigungsmittel 4 bewährt. Auch könnten die ersten Rastklinken 25 an anderer Stelle des ersten Bauteils 2 angeordnet sein, sofern das zweite Bauteil 3 entsprechend ausgestaltet ist. Des Weiteren könnte die erste Rastklinke 25 eine Rastaufnahme oder Rastnase aufweisen, welche in Wirkverbindung mit einem komplementär ausgebildeten Rastmittel an dem Befestigungsmittel 4 ausgebildet ist, um die radiale und axiale Fixierung des Saugkanalendteils 1 in kombinierter Weise durch eine einzige Befestigungseinrichtung zu erreichen. Gleiches gilt für die an dem längsseitigen Ende ausgebildete Rastnase 27.

Figur 3 zeigt in schematischer Darstellung eine perspektivische Ansicht des zweiten Bauteils 3. Das zweite Bauteil 3 weist eine plattenförmige Ausgestaltung mit längsseitig angeordneten nutartigen Führungselementen 31 zur Aufnahme und Führung der federartigen Führungselemente 23 auf. An einem Ende der nutartigen Führungselemente 31 sind die zweiten Rastklinken 32 zum Verrasten in den zugeordneten Rastaufnahmen 26 angeordnet. Entlang der Oberseite weist das zweite Bauteil 3 entlang seiner Längserstreckungsrichtung insgesamt drei Öffnungen 33 auf, welche jeweils von einem, zu der Oberseite abragenden Rand 34 begrenzt sind. Der Rand 34 umfasst innenseitig in Durchlassrichtung der Öffnungen 33 Führungsnuten 35 auf, über welche ein in die Öffnung 33 einsetzbarer Einsatz 36 aufnehmbar ist, der in Figur 4 in schematischer Darstellung perspektivisch gezeigt ist. Der Einsatz 36 ist trichterförmig mit einem Eingang 38 und einen Ausgang 39 ausgebildet. Die Öffnungsweite des Eingangs 38 ist größer als die des Ausgangs 39 ausgeformt. Der Ausgang 39 ist komplementär zu dem Rand 34 ausgebildet und weist außenseitig Führungsstege 37 auf, welche zum Eingriff in die innenseitigen Führungsnuten 35 vorgesehen sind. In einer alternativen, nicht dargestellten Weise können die Führungsstege innenseitig an dem Rand 34 und die Führungsnuten außenseitig an dem Einsatz 36 vorgesehen sein. Denkbar ist eine nicht dargestellte weitere Alternative, bei welcher der Rand 34 und der Ausgang 39 dergestalt sind, dass der Rand 34 in den Ausgang 39 einsetzbar ist. Der Ausgang 39 und der Rand 34 sind nach diesen Ausführungsbeispielen ausgelegt, den Einsatz 36 über eine Klemmkraft bzw. einen Presssitz auswechselbar zu halten. Alternativ dazu können andere Befestigungsmöglichkeiten wie Klemmung über eine Klemmschraube, Bajonettverschluss oder ähnliches vorgesehen werden.

Das Saugkanalendteil 1 nach diesem Ausführungsbeispiel wird durch Verbringen der federartigen Führungselemente 23 mit den nutartigen Führungselementen 31 in Eingriff und einer nachfolgenden Relativbewegung entlang der Längserstreckungsrichtung des Saugkanalendteils 1 bis zum Einrasten der zweiten Rastklinke 32 in die Rastaufnahme 26 zusammengesetzt. Eine Demontage erfolgt dementsprechend in umgekehrter Reihenfolge. Mit dem ersten Bauteil 2 können folglich zueinander unterschiedliche zweite Bauteile 3 kombiniert werden, um das Saugkanalendteil 1 an unterschiedliche Ausgestaltungen eines Streckwerkes oder mit dem selben Streckwerk verarbeitete unterschiedliche Faserarten adäquat auf einfache Weise anpassen zu passen. Mit einem zweiten Bauteil 3 können ebenso zueinander unterschiedlich ausgestaltete erste Bauteile 2 kombiniert werden. Das Saugkanalendteil 1 stellt eine hohe Variabilität und Flexibilität bereit. Ferner können im Defektfall ohne Weiteres einzelne Komponenten ausgewechselt werden.

Das Saugkanalendteil 1 oder wenigstens eine seiner Komponenten wie das erste Bauteil 2, das zweite Bauteil 3 und/oder der Einsatz 36 können mittels eines 3D-Druckverfahrens, eines Lasersinterverfahrens oder eines Kunststoffspritzverfahrens den Anforderungen entsprechend unter jeweiliger Berücksichtigung der diesen Verfahren inhärenten Vorteilen hergestellt sein. Dadurch kann ein weiterer Freiheitsgrad in der Ausgestaltung des Saugkanalendteils 1 bereitgestellt werden.

Figur 5 zeigt eine schematische Seitenansicht einer möglichen Anordnung des Saugkanalendteils 1 im Bereich eines Streckwerkes. Das mit Figur 5 rein schematisch durch Walzenpaare 6, 7 und 8 dargestellte Streckwerk umfasst ein Eingangswalzenpaar 6, über welches ein Faserband in den Verzugsbereich eingeführt wird. Das Eingangswalzenpaar 6 weist eine Eingangsunterwalze 61 und eine Eingangsoberwalze 62 auf. Dem Eingangswalzenpaar 6 folgt in Faserbandtransportrichtung R ein Mittenwalzenpaar 7 umfassend eine Mittenunterwalze 71 und eine Mittenoberwalze 72, wobei diesem in Faserbandtransportrichtung ein Ausgangswalzenpaar 8 mit einer Ausgangswalze 81 und einer Ausgangswalze 82 nachgeschaltet ist. Zwischen den einzelnen Walzenpaaren 6, 7, 8 sind Verzugsbereiche zum unterschiedlichen Verzug des durchlaufenden Faserbandes in bekannter Weise ausgebildet, indem einander nachgeschaltete Walzenpaare mit zueinander unterschiedlicher Drehgeschwindigkeit im Streckwerksbetrieb rotieren.

Unterhalb der Walzenpaare 6, 7, 8 ist das Saugkanalendteil 1 mit einer Anzahl an Öffnungen, die der Anzahl der Walzenpaare 6, 7, 8 entspricht, angeordnet. Die jeweiligen Öffnungen 33 weisen entlang der Faserbandtransportrichtung R einen gleichen Abstand wie die jeweiligen Drehpunkte der zugeordneten Unterwalzen 61, 71, 81 auf. Die Anordnung ist nach diesem Ausführungsbeispiel zentriert dargestellt. Die zentrierte Anordnung zeigt sich dadurch, dass in der gezeigten Seitenansicht insbesondere der Drehpunkt der Unterwalze 81 mit den sich einander gegenüberliegenden Randpunkten des Einsatzes 36 oder der Öffnung 33 ein gleichschenkliges Dreieck D aufspannt, dessen Symmetrieachse S durch den Mittelpunkt des Einsatzes 36 bzw. der Öffnung 33 verläuft. Diese zentrierte Anordnung ist nach diesem Ausführungsbeispiel in gleicher Weise für die Anordnung der Öffnungen 33, welche der Mittenunterwalze 71 und der Eingangsunterwalze 61 gegenüberliegen, vorgesehen.

Das Saugkanalendteil 1 ist nach diesem Ausführungsbeispiel im Bereich des Streckwerkes über zwei Befestigungsmittel 4, 5 stationär gehalten. Das erste Befestigungsmittel 4 ist als Klammer ausgestaltet, welche den Außenumfang des Saugkanalendteils 1 umgreift und in die an dem Saugkanalendteil 1 vorgesehenen ersten Rastklinke 25 eingreift. Das erste Befestigungsmittel 4 weist ein als Rastklinke ausgebildetes Fixierelement 41 auf, welches im Bereich des Streckwerks an einem Träger der Walzenpaare, des Streckwerks oder einem Rahmenabschnitt der Arbeitsstelle der Textilmaschine über ein Komplementärelement fixierbar ist. Das zweite Befestigungsmittel 5 ist im Bereich des Streckwerks dem Ausgangswalzenpaar 8 in Faserbandtransportrichtung nachgeschaltet angeordnet und weist eine nicht dargestellte Rastaufnahme auf, in welche die Rastnase 27 im montierten Zustand eingreift.

Die Anordnung des Saugkanalendteils 1 erlaubt im Streckwerksbetrieb eine zuverlässige und effiziente Abführung von im Bereich der Walzenpaare 6, 7, 8 auftretenden Faserflugs. Der Faserflug wird mittels einer Saugströmung bedingt durch eine in dem Saugkanalendteil 1 vorherrschenden Unterdruck über die trichterförmige Öffnung des Einsatzes 36 in die Öffnung 33 des zweiten Bauteils 3 eingesaugt und über den Einlass 21 des ersten Bauteils 2 durch den Auslass 22 abgeführt. Der Auslass 22 des ersten Bauteils 2 ist nach diesem Ausführungsbeispiel als Schlauchanschlusselement zum Anschluss eines Unterdruckschlauches ausgebildet, über welchen eine Unterdruckströmung durch Anlage eines Unterdrucks oder im Bedarfsfall eine Überdruckströmung durch Anlage eines Überdruckes in das Saugkanalendteil 1 einbringbar ist. Eine einbringbare Überdruckströmung ist dahingehend vorteilhaft, dass das Saugkanalendteil 1 und/oder die zugeordneten Walzen im Bedarfsfall freigeblasen bzw. von Faserflug befreit werden können.

### Bezugszeichenliste

- 1: Saugkanalendteil
- 2: erstes Bauteil
- 3: zweites Bauteil
- 4: erstes Befestigungsmittel
- 5: zweites Befestigungsmittel
- 6: Eingangswalzenpaar
- 7: Mittenwalzenpaar
- 8: Ausgangswalzenpaar
- 21: Einlass
- 22: Auslass
- 23: federartiges Führungselement
- 24: Unterbrechung
- 25: erste Rastklinke
- 26: Rastaufnahme
- 27: Rastnase
- 31: nutartiges Führungselement
- 32: zweite Rastklinke
- 33: Öffnung
- 34: Rand
- 35: Führungsnut
- 36: Einsatz
- 37: Führungssteg
- 38: Eingang
- 39: Ausgang
- 41: Fixierelement
- 61: Eingangsunterwalze
- 62: Eingangsoberwalze
- 71: Mittenunterwalze
- 72: Mittenoberwalze
- 81: Ausgangsunterwalze
- 82: Ausgangsoberwalze

- D: gleichschenkliges Dreieck
- R: Faserbandtransportrichtung
- S: Symmetrieachse

## Patentansprüche

1. Saugkanalendteil (1) zum Abführen von Faserflug im Bereich eines Streckwerkes mittels Unterdruckbeaufschlagung, wobei das Saugkanalendteil (1) umfasst
ein unterdruckbeaufschlagbares erstes Bauteil (2) mit einem Einlass (21) und einem mit dem Einlass (21) kommunizierenden Auslass (22), wobei das erste Bauteil (2) rohrartig mit einer entlang seiner axialen Rohrachse längeren Erstreckung als entlang seiner radialen Erstreckung ausgestaltet ist, und wobei der Einlass (1) als ein sich parallel zu der axialen Rohrachse erstreckendes Langloch ausgebildet ist,
wobei das Saugkanalendteil (1) ein als Deckelelement ausgebildetes unterdruckbeaufschlagbares zweites Bauteil (3) aufweist, welches auswechselbar mit dem ersten Bauteil (2) verbindbar ist, wobei das zweite Bauteil (3) eine Öffnung (33) aufweist, welche im zusammengesetzten Zustand des Saugkanalendteils (1) eine mit dem Einlass (21) kommunizierende Saugmündung ausbildet, über welche der Faserflug bei Anliegen eines Unterdruckes in das Saugkanalendteil (1) abführbar ist
**dadurch gekennzeichnet, dass**
der Einlass (21) auf seinen Längsseiten von federartigen Führungselementen (23) eingefasst ist, welche mit komplementär nutartig ausgebildeten Führungselementen (31) des plattenförmig ausgestalteten zweiten Bauteils (3) zum Zusammensetzen des ersten (2) und zweiten Bauteils (3) miteinander in Eingriff verbringbar sind, wobei die nutartigen Führungselemente (31) längsseitig an dem zweiten Bauteil (3) angeordnet sind, und wobei die federartigen Führungselemente (23) jeweils eine Rastaufnahme (26) aufweisen, welche jeweils zum Verrasten mit einer mit dem zweiten Bauteil (3) an entsprechender Position angeordneten zweiten Rastklinke (32) vorgesehen ist, wobei die Rastaufnahmen (26) und die zugeordneten Rastklinken (32) das erste (2) und zweite Bauteil (3) im zusammengesetzten Zustand stationär zueinander halten.

2. Saugkanalendteil (1) nach Anspruch 1, **dadurch gekennzeichnet, dass** das zweite Bauteil (3) mehr als eine Öffnung (33) aufweist, wobei die Öffnungen (33) im zusammengesetzten Zustand des Saugkanalendteils (1) jeweils mit dem Einlass (21) oder mit einem zugeordneten Einlass (21) aus einer Mehrzahl an mit dem ersten Bauteil (2) ausgebildeten Einlässe (21) kommunizierende Saugmündungen ausbilden.

3. Saugkanalendteil (1) nach Anspruch 1, **dadurch gekennzeichnet, dass** das Saugkanalendteil (1) mehr als ein zweites Bauteil (2) mit jeweils wenigstens einer Öffnung (33) aufweist, wobei die jeweilige Öffnung (33) im zusammengesetzten Zustand des Saugkanalendteils (1) eine mit dem Einlass (21) oder mit einem zugeordneten Einlass (21) aus einer Mehrzahl an mit dem ersten Bauteil (2) ausgebildeten Einlässe (21) kommunizierende Saugmündung ausbildet.

4. Saugkanalendteil (1) nach einem der vorherigen Ansprüche, **dadurch gekennzeichnet, dass** das Saugkanalendteil (1) wenigstens ein Befestigungsmittel (4; 5) zum stationären Befestigen im Bereich des Streckwerks umfasst.

5. Saugkanalendteil (1) nach einem der vorherigen Ansprüche, **dadurch gekennzeichnet, dass** das Saugkanalendteil (1) einen Trichter umfasst, der in Richtung der Öffnung (33) zusammenlaufend ausgebildet ist.

6. Saugkanalendteil (1) nach Anspruch 5, **dadurch gekennzeichnet, dass** der Trichter durch einen Einsatz (36) ausgebildet ist, der auswechselbar in oder an der Öffnung (33) befestigbar ist.

7. Saugkanalendteil (1) nach einem der vorherigen Ansprüche, **dadurch gekennzeichnet, dass** das Saugkanalendteil (1) durch ein Verfahren hergestellt ist, bei welchem ein 3D-Druckverfahren, ein Lasersinterverfahren oder ein Kunststoffspritzverfahren zur Herstellung wenigstens einer der Komponenten des Saugkanalendteils (1) angewandt worden ist.

8. Streckwerk umfassend mehrere Walzenpaare (6, 7, 8) zum definierten Verziehen eines zugeführten Faserbandes,
**dadurch gekennzeichnet, dass**
im Bereich des Streckwerkes ein Saugkanalendteil (1) nach einem der vorherigen Ansprüche angeordnet ist.

9. Streckwerk nach Anspruch 8, **dadurch gekennzeichnet, dass** das Saugkanalendteil (1) in einer Seitenansicht des Streckwerkes wenigstens mit einer Öffnung (33) zentriert zu einer Walze (61; 62; 71; 72; 81; 82) eines zugeordneten Walzenpaares (6; 7; 8) angeordnet ist.

## Claims

1. Suction channel end part (1) for discharging fiber fly in the region of a drafting system by applying negative pressure, the suction channel end part (1) comprising
a first component (2) to which negative pressure can be applied and which has an inlet (21) and an outlet (22) that communicates with the inlet (21), the first component (2) having a tubular shape with a longer extension along its axial tube axis than along its radial extension, and the inlet (1) being designed as an elongate hole extending parallel to the axial tube axis,
the suction channel end part (1) having a second component (3) to which negative pressure can be applied, which is designed as a cover element and which can be exchangeably connected to the first component (2), the second component (3) having an opening (33) which, in the assembled state of the suction channel end part (1), forms a suction mouth which communicates with the inlet (21) and via which the fiber fly can be discharged into the suction channel end part (1) when a negative pressure is applied,
**characterized in that**
the inlet (21) is surrounded on its longitudinal sides by spring-like guide elements (23) which can be brought into engagement with complementary groove-like guide elements (31) of the plate-shaped second component (3) for assembling the first component (2) and second component (3), the groove-like guide elements (31) being arranged on the longitudinal sides of the second component (3), and the spring-like guide elements (23) each having a latching receptacle (26) which is provided in each case for latching with a second latching pawl (32), with the second component (3), arranged at a corresponding position, the latching receptacles (26) and the associated latching pawls (32) holding the first component (2) and second component (3) stationary relative to one another in the assembled state.

2. Suction channel end part (1) according to claim 1, **characterized in that** the second component (3) has more than one opening (33), in the assembled state of the suction channel end part (1), the openings (33) each forming suction mouths communicating with the inlet (21) or with an associated inlet (21) from a plurality of inlets (21) formed together with the first component (2).

3. Suction channel end part (1) according to claim 1, **characterized in that** the suction channel end part (1) has more than one second component (2), each having at least one opening (33), in the assembled state of the suction channel end part (1), the relevant opening (33) forming a suction mouth communicating with the inlet (21) or with an associated inlet (21) from a plurality of inlets (21) formed together with the first component (2).

4. Suction channel end part (1) according to any of the preceding claims, **characterized in that** the suction channel end part (1) comprises at least one fastening means (4; 5) for stationary fastening in the region of the drafting system.

5. Suction channel end part (1) according to any of the preceding claims, **characterized in that** the suction channel end part (1) comprises a funnel which is designed to converge in the direction of the opening (33).

6. Suction channel end part (1) according to claim 5, **characterized in that** the funnel is formed by an insert (36) which can be exchangeably fastened in or on the opening (33).

7. Suction channel end part (1) according to any of the preceding claims, **characterized in that** the suction channel end part (1) is produced by a method in which a 3D printing method, a laser sintering method or a plastics injection molding method has been used to produce at least one of the components of the suction channel end part (1).

8. Drafting system comprising a plurality of roller pairs (6, 7, 8) for the defined drafting of a fed sliver,
**characterized in that**
a suction channel end part (1) according to any of the preceding claims is arranged in the region of the drafting system.

9. Drafting system according to claim 8, **characterized in that**, in a side view of the drafting system, the suction channel end part (1) is arranged so as to have at least one opening (33) centered with respect to a roller (61; 62; 71; 72; 81; 82) of an associated roller pair (6; 7; 8).

## Revendications

1. Pièce terminale formant canal d'aspiration (1) permettant l'évacuation de volards de fibres dans la zone d'un banc d'étirage au moyen d'une soumission à une dépression, dans laquelle la pièce terminale formant canal d'aspiration (1) comprend
un premier composant (2) pouvant être soumis à une dépression comportant une entrée (21) et une sortie (22) communiquant avec l'entrée (21), dans laquelle le premier composant (2) est réalisé en forme de tube avec une extension plus longue le long de son axe de tube axial que le long de son extension radiale, et dans laquelle l'entrée (1) est réalisée sous forme de trou oblong s'étendant parallèlement à l'axe de tube axial,
dans laquelle la pièce terminale formant canal d'aspiration (1) présente un second composant (3) pouvant être soumis à une dépression et réalisé sous forme d'élément de recouvrement, lequel peut être raccordé de manière interchangeable au premier composant (2), dans laquelle le second composant (3) présente une ouverture (33) qui, à l'état assemblé de la pièce terminale formant canal d'aspiration (1), réalise une bouche d'aspiration communiquant avec l'entrée (21), par l'intermédiaire de laquelle les volards de fibres peuvent être évacués dans la pièce terminale formant canal d'aspiration (1) en présence d'une dépression
**caractérisée en ce que**
l'entrée (21) est bordée par des éléments de guidage (23) en forme de languette sur ses côtés longitudinaux, lesquels éléments de guidage peuvent être amenés en prise les uns avec les autres avec des éléments de guidage (31) réalisés en forme de rainure complémentaire du second composant (3) réalisé en forme de plaque pour l'assemblage du premier (2) et du second composant (3), dans laquelle les éléments de guidage (31) en forme de rainure sont disposés côté longitudinal sur le second composant (3), et dans laquelle les éléments de guidage (23) en forme de languette présentent respectivement un logement d'encliquetage (26) prévu respectivement pour l'encliquetage avec un second loquet d'encliquetage (32) disposé avec le second composant (3) dans une position correspondante, dans laquelle les logements d'encliquetage (26) et les loquets d'encliquetage (32) associés maintiennent le premier (2) et le second composant (3) de manière stationnaire l'un par rapport à l'autre à l'état assemblé.

2. Pièce terminale formant canal d'aspiration (1) selon la revendication 1, **caractérisée en ce que** le second composant (3) présente plus d'une ouverture (33), dans laquelle les ouvertures (33) réalisent, à l'état assemblé de la pièce terminale formant canal d'aspiration (1), des bouches d'aspiration communiquant respectivement avec l'entrée (21) ou avec une entrée (21) associée parmi une pluralité d'entrées (21) réalisées avec le premier composant (2).

3. Pièce terminale formant canal d'aspiration (1) selon la revendication 1, **caractérisée en ce que** la pièce terminale formant canal d'aspiration (1) présente plus d'un second composant (2) comportant respectivement au moins une ouverture (33), dans laquelle l'ouverture (33) respective réalise, à l'état assemblé de la pièce terminale formant canal d'aspiration (1), une bouche d'aspiration communiquant avec l'entrée (21) ou avec une entrée (21) associée parmi une pluralité d'entrées (21) réalisées avec le premier composant (2).

4. Pièce terminale formant canal d'aspiration (1) selon l'une des revendications précédentes, **caractérisée en ce que** la pièce terminale formant canal d'aspiration (1) comprend au moins un moyen de fixation (4 ; 5) permettant la fixation stationnaire dans la zone du banc d'étirage.

5. Pièce terminale formant canal d'aspiration (1) selon l'une des revendications précédentes, **caractérisée en ce que** la pièce terminale formant canal d'aspiration (1) comprend un entonnoir réalisé de manière convergente en direction de l'ouverture (33).

6. Pièce terminale formant canal d'aspiration (1) selon la revendication 5, **caractérisée en ce que** l'entonnoir est réalisé par un insert (36) pouvant être fixé de manière interchangeable dans l'ouverture (33) ou sur celle-ci.

7. Pièce terminale formant canal d'aspiration (1) selon l'une des revendications précédentes, **caractérisée en ce que** la pièce terminale formant canal d'aspiration (1) est fabriquée par un procédé dans lequel un procédé d'impression 3D, un procédé de frittage au laser ou un procédé d'injection de matière plastique a été appliqué pour la fabrication d'au moins l'un des composants de la pièce terminale formant canal d'aspiration (1).

8. Banc d'étirage comprenant plusieurs paires de rouleaux (6, 7, 8) pour l'étirage défini d'un ruban de fibres guidé,
**caractérisé en ce que**
une pièce terminale formant canal d'aspiration (1) selon l'une des revendications précédentes est disposée dans la zone du banc d'étirage.

9. Banc d'étirage selon la revendication 8, **caractérisé en ce que** la pièce terminale formant canal d'aspiration (1) est disposée, dans une vue latérale du banc d'étirage, au moins avec une ouverture (33) centrée par rapport à un rouleau (61 ; 62 ; 71 ; 72 ; 81 ; 82) d'une paire de rouleaux (6 ; 7 ; 8) associée.
